# EUROPÄISCHE PATENTSCHRIFT

(11) **EP 0 058 295 B1**
(45) Veröffentlichungstag und Bekanntmachung des Hinweises auf die Patenterteilung: **28.11.1984**
(21) Anmeldenummer: 82100215.1
(22) Anmeldetag: 14.01.1982
(51) Int. Cl.: H01R 9/15

(54) **Wickelkontakt mit Drehsicherung zum Einsetzen in ein Kontaktgehäuseloch mit kreisrundem Querschnitt**
Wrapping contact with rotation resisting means for insertion in a hole of circular cross section in a contact housing
Contact à enroulement avec moyen de blocage en rotation à introduire dans un trou à section circulaire dans un boîtier de contact

(30) Priorität: 10.02.1981 CH 870/81
(43) Veröffentlichungstag der Anmeldung: 25.08.1982
(73) Patentinhaber: CDM Connectors Development and Manufacturing AG, CH-6330 Cham (CH)
(72) Erfinder: Tesch, Hans-Jürgen, CH-6315 Oberägeri (CH)
(74) Vertreter: Scheidegger, Werner & Co.

## Beschreibung

Die Erfindung betrifft einen Wickelkontakt mit einem Wickelpfosten, der in einer ein Kontaktstück tragenden Kontakthülse aus Federblech zum zentrierten und drehfesten Halten des Wickelkontaktes in einem zylindrischen Kontaktloch eines Kontaktgehäuses aus elektrisch isolierendem Kunststoff befestigt ist.

Bei elektrischen Steckverbindungen mit Wickelkontakten, bei denen der Drahtanschluss als lötlose Verbindung in der sogenannten Wickel-oder Wire-Wrap-Technik ausgeführt wird, muss das beim Wickeln am Wickel- oder Wire-Wrap-Pfosten auftretende Drehmoment vom Kontakt aufgefangen werden, der sich deshalb im Kontaktloch des Kontaktgehäuses nicht drehen darf. Wickelkontakte müssen daher mit Drehsicherungen ausgestattet sein.

Eine konstruktiv einfache Drehsicherung wird erhalten, wenn das Kontaktloch in einem axialen Bereich unrund gemacht und der Kontakt entsprechend ausgebildet wird. Ein solcher Wire-Wrap-Steckverbinder ist z. B. in der DE-A-2616621 oder in der US-A-3 288 915 beschrieben. Eine solche Drehsicherung bedingt, dass für jedes Kontaktgehäuse die dazu passenden Kontakte vorgesehen werden und steht der aus wirtschaftlichen Gründen angestrebten Universalität der Steckergehäuse entgegen, weil die gewöhnlich runden Kontakte dann nicht verwendet werden können.

Für die Drehsicherung von Kontakten werden häufig zusätzliche Teile in den verschiedensten Ausführungen verwendet, wie es beispielsweise in der DE-C-2 350 775, US-A-4 090 771 und FR-A-2263615 beschrieben ist. Der separate Verankerungsteil wird häufig am Kontakt befestigt oder über den Wickelpfosten gesteckt und kann aus einem Plättchen oder einem Zapfen bestehen. Zweiteilige drehgesicherte Kontakte sind in der Herstellung aufwendig und unwirtschaftlich und zudem ist ihre Handhabung umständlich, wobei es oft zu einem grösseren Verschleiss an Kontaktgehäusen kommt, da beim Auswechseln von Kontakten die Kontaktlochwandungen leicht stark beschädigt oder, wie insbesondere bei Vielfachsteckern mit einer Vielzahl von dicht nebeneinander angeordneten Kontakten, gar zerstört werden kann.

Im Handel sind ferner einteilige drehgesicherte Kontakte erhältlich, bei welchen die im wesentlichen hülsenförmige federnde Drehsicherung aus dem gleichen Materialstück wie der Kontaktkörper hergestellt ist. Bekannte Ausführungen solcher einteiliger drehgesicherter Kontakte erweisen sich jedoch insofern als unbefriedigend, als, vor allem wegen einer nachgiebigen Federung der federnden Drehsicherung und des Umstandes, dass auf den in ein Kontaktloch eingesetzten Kontakt einwirkende stärkere Drehmomente und radiale Kräfte zu Durchmesserver- änderungen bei der Drehsicherung und/oder zu einer Reduktion der Eindringtiefe der Verkrallungselemente in der Kontaktlochwandung führen, für die Herstellung der Wickelverbindung nur verhältnismässig schwache Drehmomente aufgebracht werden dürfen, um beim Wickeln ein Lösen der Drehsicherung mit Sicherheit auszuschliessen, und so mit einem häufigeren Vorkommen von mangelhaften und störanfälligen elektrischen Verbindungen zwischen Leitungsdraht und Kontaktstück zu rechnen ist.

Es war daher Aufgabe der Erfindung, einen drehgesicherten Wickelkontakt der eingangs genannten Art zu schaffen, bei dem, unter der Voraussetzung, dass er, wenn in ein Kontaktloch mit kreisrundem Querschnitt eingesetzt, die für Steckverbindungen üblicherweise gewünschte Beweglichkeit des Kontaktstückes im Kontaktloch zulässt und dabei sowohl den Steckverbindungsbereich wie auch den Wickelpfosten gut zentriert, die Drehsicherung auch nach häufigen Kontaktbelastungen, wie sie insbesondere bei den Steckvorgängen selbst oder bei Zug am angeschlossenen Leitungsdraht auftreten, unverändert zuverlässig ist, und bei dem Drehmomente und radial wirkende Kräfte die Eindringtiefe von Verankerungselementen in der Kontaktlochwandung nicht nachteilig verändern. Für den Wikkelkontakt soll ferner die Auswechselbarkeit gewährleistet sein, d. h. der Wickelkontakt soll so beschaffen sein, dass beim Herausnehmen aus dem Kontaktloch eines Kontaktgehäuses die Kontaktlochwandung nicht zerstört oder so stark beschädigt wird, dass sie den elektrischen Anforderungen insbesondere hinsichtlich der Isolationsdicke nicht mehr genügt, und schliesslich soll der Wickelkontakt auch in wirtschaftlicher Massenfertigung herstellbar sein.

Diese Aufgabe ist erfindungsgemäss durch den im Anspruch 1 gekennzeichneten Wickelkontakt gelöst.

Die mit der Erfindung erzielten Vorteile bestehen insbesondere darin, dass eine befriedigende Drehsicherung des Wickelkontaktes allein durch eine besondere Ausbildung eines verhältnismässig schmalen Abschnittes der Kontakthülse am vom Kontaktstück fernen Ende gewährleistet ist, wobei für den Wickelpfosten lediglich die Forderung besteht, dass er mechanisch fest mit dieser Drehsicherungszone verbunden ist, im übrigen aber für den Wickelpfosten und für die Ausbildung des Kontaktstückes, sei es als Steckbuchse oder Stift, alle Möglichkeiten offengelassen sind. Die Verkrallung der Drehsicherungszone an zwei einander gegenüberliegenden Punkten im Kontaktloch gewährleistet die gewünschte Beweglichkeit des Kontaktstückes im Kontaktloch und Drehmomente sowie radial wirkende Kräfte tendieren im Zentrierabschnitt der Drehsicherungszone nicht zu einer Durchmesserverkleinerung sondern zu einer Durchmesservergrösserung, die einen festen Sitz der Kontakthülse im Kontaktloch und damit eine gute Zentrierung von Kontaktstück und Wickelpfosten sicherstellt. Die auf jeden Fall auf einen vorgegebenen maximalen Wert beschränkte Eindringtiefe der Krallen in der Kontaktlochwandung macht den Wickelkontakt nach der Erfindung für Kontaktgehäuse aus beliebigem Kunststoff brauchbar, so dass das Kontaktgehäuse insbesondere auch aus einem weichen Kunststoff, wie einem Thermoplast bestehen kann. Durch die beschränkte Eindringtiefe ist auch beim Herausnehmen des Wickelkontaktes aus einem Kontaktloch eine stärkere Beschädigung der Kontaktlochwandung nicht zu befürchten, so dass die Auswechselbarkeit gewährleistet ist und beim Auswechseln eines Kontaktes allenfalls der neue Wickelkontakt im Kontaktloch nur etwas gegen der ursprünglichen Lage versetzt werden braucht, um optimale Bedingungen zu erhalten. Die Kontakthülsen können leicht durch rohrförmiges Aufrollen von Federblech-Zuschnitten in Massenfabrikation hergestellt werden. Vorteilhafte Ausführungen der Erfindung sind in den abhängigen Ansprüchen angegeben.

Im folgenden wird die Erfindung anhand eines bevorzugten Ausführungsbeispiels mit Bezug auf die beiliegende Zeichnung näher erläutert, auf welcher zeigen :
Figur 1 in perspektivischer Darstellung einen Wickelkontakt nach der Erfindung mit einem Verkrallungs- und einem Zentrierabschnitt in der Drehsicherungszone der Kontakthülse,
Figur 2 einen Querschnitt des Wickelkontaktes der Fig. 1 im Bereich des Verkrallungsabschnittes,
Figur 3 einen Querschnitt des Wickelkontaktes der Fig. 1 im Bereich des Zentrierabschnittes der Kontakthülse,
Figur 4 einen Längsschnitt durch die Kontakthülse des Wickelkontaktes,
Figur 5 einen Aufriss eines Federblech-Zuschnittes für die Herstellung der Kontakthülse der Fig. 4 und
Figur 6 ein schematischer Darstellung drei Biegeschritte a), b), c) beim Formen der Drehsicherungszone der Kontakthülse aus dem entsprechenden Bereich des Federblech-Zuschnittes der Fig. 5.

Der in Fig. 1 dargestellte Wickelkontakt, ein sogenannter Wire-Wrap-Kontakt, weist eine Kontakthülse 1 auf, die aus einem Federblech-Zuschnitt 1' (Fig. 5) rohrartig gerollt ist und am einen Ende eine Steckbuchse oder einen Steckerstift als Kontaktstück 2 trägt, von dem weg und durch die Kontakthülse 1 hindurch sich ein koaxialer Wickelpfosten 3 erstreckt. Der für den Wickelanschluss (Wire-Wrap-Anschluss) vorhandene Wickelpfosten 3 kann rechteckigen Querschnitt (Fig. 1) von z. B. 0,8 mm x 1,6 mm oder quadratischen Querschnitt (Fig.2, Fig.3) von z. B. 1 mm x 1 mm haben. Kontakthülse 1, Kontaktstück 2 und Wickelpfosten 3 bestehen aus für solche elektrische Steckverbindungen herkömmlichen Materialien, die Kontakthülse beispielsweise aus Bronzeblech. Der Wickelkontakt wird in ein zylindrisches Kontaktloch 5 eines elektrisch isolierenden Gehäuses 4 (Fig. 2, Fig. 3) aus Kunststoff, z. B. aus einem Phenoplast oder einem Thermoplast gesteckt, wobei Aussenbereiche der Kontakthülse 1 an der Kontaktlochwand 6 anliegen und der Wickelkontakt über die Kontakthülse 2 im Kontaktloch 5 zentriert, gegen eine Drehung um die Längsachse 7 gesichert, in Längsrichtung nicht verschiebbar und zur Erleichterung des Zusammensteckens im Steckbereich etwas beweglich sein soll, was bei dem Wickelkontakt nach der Erfindung durch eine besondere Formgebung der Kontakthülse 2 erreicht wird, die im folgenden mit Bezug auf die Figuren 1 und 4 eingehender beschrieben wird.

Wie in den Figuren 1 und 4 gezeigt ist, weist die Kontakthülse 1 im wesentlichen drei Zonen, die Kontaktstück-Trägerzone 10, die Wickelpfosten-Trägerzone 20 und die Drehsicherungszone 30 auf, die voneinander durch Verbindungsstege 8, 9 belassende radiale Einschnitte getrennt sind, wobei die Verbindungsstege 8, 9 in Längsrichtung der Hülse 1 hintereinander liegen und jeder Verbindungssteg 8 bzw. 9 sich über etwa 75° des Hülsenumfangs erstreckt.

In der Kontaktstück-Trägerzone 10 ist die Kontakthülse 1 als im wesentlichen zylindrischer Ring 11 ausgebildet, der abgestuft ist, um in Richtung auf das Kontaktstück 2 hin eine einspringende Schulter 12 zu bilden, wobei der kleinere Aussendurchmesser des abgestuften Ringes 11 nicht kleiner als der Durchmesser des Kontaktstückes 2 ist. Bei in ein Kontaktloch eingesetztem Wickelkontakt befindet sich die Kontaktstück-Trägerzone 10 in einer entsprechenden Lochverengung, an die, wie es bei Steckverbindungen üblich ist, die Schulter 12 anstösst, um ein Ausziehen des Wickelkontaktes beim Lösen der Steckverbindung zu verhindern, die aber in radialer Richtung eine gewisse Bewegungsfreiheit für die Kontaktstück-Trägerzone 10 der Kontakthülse 1 zulässt, um das Zusammenstecken der Steckverbindung zu erleichtern.

In der Wickelpfosten-Trägerzone 20 ist die Kontakthülse 1 zwischen den beiden Verbindungsstegen 8 und 9 eingebuchtet und bildet für den Wickelpfosten 3 einen Lagerbock 21 mit ebener Auflagefläche 22 (Fig. 4), die so weit im Hülseninneren liegt, dass der aufgelegte Wickelpfosten 3 koaxial mit dem abgestuften Ring 11 der Kontaktstück- Trägerzone 10 und dem Kontaktstück 2 selbst ist. Zweckmässig sind in der Auflagefläche 22 Quernuten 23 vorgesehen, in die Vorsprünge des Wickelpfostens 3 einrasten, um den Wickelpfosten 3 gegen eine Längsverschiebung besser zu sichern. Auf der Auflagefläche 22 ist der Wickelpfosten 3 so befestigt, dass auf ihn einwirkende Drehmomente auf die Kontakthülse 1 übertragen werden. Hierzu sind im gezeigten Ausführungsbeispiel am Lagerbock 21 seitlich abstehende Lappen 24a, 24b vorgesehen, die um den aufgelegten Wickelpfosten 3 herumgebogen werden und diesen in einer Quetsch- oder Crimp- verbindung fest an den Lagerbock 21 der Kontakthülse 1 angedrückt halten.

In der an den Verbindungssteg 9 anschliessenden Drehsicherungszone 30 weist die Kontakthülse 1 in der bezüglich dem Verbindungssteg 9 oberen Hülsenhälfte am Hülsenende einen Verkrallungsabschnitt 41 und einen einwärts daran anschliessenden Zentrierabschnitt 40 auf, die durch einen Einschnitt 31 voneinander getrennt sind und die mit dem Verbindungssteg 9 zusammenhängende untere Hälfte der Drehsicherungszone 30 als gemeinsamen Basisteil 32 haben. Der Zentrierabschnitt 40 ist von zwei vom Basisteil 32 ausgehenden seitlichen Zentrierlappen 35a, 35b gebildet, die zusammengebogen sind und an der Längsfuge 37 aneinanderstossen, um zusammen mit dem Basisteil 32 der Drehsicherungszone 30 einen den Wickelpfosten 3 mit Abstand umschliessenden Ring zu bilden, der in ein Kontaktloch 5 (Fig. 3) des Gehäuses 4 hineinpasst. Im Bereich des Zentrierabschnittes 40 hat die Kontakthülse 1 im Querschnitt angenähert die Form eines eingebuchteten Ovals oder einer offenen Acht, wie es in Fig. 3 gezeigt ist. Der Basisteil 32 hat einen ebenen Boden 33, der in den Verbindungssteg 9 übergeht und die beiden seitlichen, wellenförmig geschweiften Einbuchtungen 34a, 34b liegen zum Teil im Basisteil 32 und zum anderen Teil in den beiden Zentrierlappen 35a, 35b, deren freien Enden 36a, 36b an der Längsfuge 37 aneinanderstossen. Der Zentrierabschnitt 40 der Drehsicherungszone 30 hat die Aufgabe, Toleranzen des Kontaktloches 5 im Gehäuse 4 auszugleichen und den eingesetzten Wickelkontakt im Kontaktloch 5 zentriert zu halten, wobei die Einbuchtungen 34a, 34b als Federelemente wirken und die Längsfuge 37 geschlossen halten. Zum leichten Einsetzen der Kontakthülse 1 in ein Kontaktloch 5 ist der Zentrierabschnitt 40 vorzugsweise im Bereich der Längsfuge 37 konisch ausgebildet, wie es in Fig. 4 bei 38 gezeigt ist.

Der Verkrallungsabschnitt 41 der Drehsicherungszone 30 umfasst zwei von dem Basisteil 32 nach oben abstehende Krallenarme 42a, 42b, die durch die Einschnitte 31a, 31b von den Zentrierlappen 35a, 35b getrennt und kürzer als diese sind. Die Krallenarme 42a, 42b sind von den tiefsten Stellen der Einbuchtungen 34a, 34b vom Boden 33 des Basisteiles 32 weg nach oben und schräg nach aussen gerichtet (Fig. 2) und weisen an den Schmalseiten 43a, 43b scharfe Ecken bildende Kanten auf. Bei jedem Krallenarm 42a, 42b dient die äussere, von dem Zentrierabschnitt 40 ferne Ecke als Kralle 44a bzw. 44b, wobei die Krallenarme 42a, 42b zudem noch so verdreht sind, dass die Krallen 44a, 44b über den Aussenumfang des Zentrierabschnittes 40 vorstehen, die äusseren, dem Zentrierabschnitt 40 nahen Ecken 45a bzw. 45b jedoch innerhalb desselben liegen, so dass diese Ecken 45a, 45b beim Einsetzen der Kontakthülse 1 in ein Kontaktloch 5 (Fig. 2) keinen Widerstand bilden und nur die Krallen 44a, 44b in die Lochwandung 6 eingedrückt werden.

Beim Einsetzen des Wickelkontaktes in ein Kontaktloch wird in der Drehsicherungszone 30 durch die auf der Lochkante gleitende konische Fläche 38 (Fig. 4) der Zentrierabschnitt 40 zusammengedrückt, so dass, wie im Querschnitt der Fig. 3 ersichtlich ist, die Längsfuge 37 geschlossen ist und durch die Spannung der als Federelemente wirkenden Einbuchtungen 34a, 34b der Zentrierabschnitt 40 an den beiden Schmalseiten, d. h. im Bereich beiderseits der Längsfuge 37 und im Be-eich des Bodens 33 des Basisteiles 32 fest an die Lochwandung 6 des Kontaktloches 5 angepresst wird, und ferner die über den Umfang des Zentrierabschnittes 40 seitlich vorstehenden Krallen 44a und 44b, wie in Fig. 2 gezeigt, je nach der Härte des Gehäusematerials mehr oder weniger tief in die Lochwandung eingepresst werden. Die so an zwei Punkten durch die beiden Krallen 44a, 44b des Verkrallungsabschnittes 41 im Kontaktloch 6 verankerte Kontakthülse 1 gewährleistet einen festen Sitz des Wickelkontaktes im Kontaktloch 6, wobei der Wickelpfosten 3 im Kontaktloch 6 zentriert und die Längsfuge 37 des Zentrierabschnittes 40 auch dann geschlossen bleibt, wenn beim Herstellen oder Lösen einer Steckverbindung die Kontakthülse 1 im Bereich der Kontaktstück-Trägerzone 10 (Fig. 1) in radialer Richtung seitlich etwas bewegt wird, da derart geringe seitliche Bewegungen bei der vorgesehenen Entfernung der Drehsicherungszone 30 von der Kontaktstück-Trägerzone 10 praktisch keinen Einfluss auf den Zentrierabschnitt 40 und die Verkrallung in der Verkrallungszone 41 haben.

Wenn beim Herstellen des Wickelkontaktes auf das Kontaktstück 2 bzw. auf den Wickelpfosten 3 ein Drehmoment ausgeübt wird, so wird es über den Lagerbock 21 (Fig. 1) der Wickelpfosten-Trägerzone 20 und den daran anschliessenden Verbindungssteg 9 auf den dem Zentrierabschnitt 40 und dem Verkrallungsabschnitt 41 gemeinsamen Basisteil 32 der Drehsicherungszone 30 übertragen. Bei dem Zentrierabschnitt 40 (Fig. 3) tendiert ein Drehmoment zum Aufweiten der Längsfuge 37 und zur Umfangserweiterung der Kontakthülse 1 in diesem Bereich zwar, doch wird durch die federnde Wirkung der Einbuchtungen 34a, 34b und durch die Lochwandung 6 diese Tendenz abgeblockt, so dass die Längsfuge 37 stets geschlossen bleibt und der Zentrierabschnitt 40 im Bereich der Längsfuge 37 auch nicht auseinanderklafft. Bei dem Verkrallungsabschnitt 41 (Fig. 2) bewirkt ein Drehmoment im Uhrzeigersinn (ausgezogene Pfeile), dass die Kralle 44a des in Fig. 2 linken Krallenarmes 42a kräftiger in die Lochwandung 6 eingepresst wird und eine entsprechende Wirkung zeigt ein Drehmoment entgegengesetzt dem Uhrzeigersinn (strichlierte Pfeile) bei dem in Fig. 2 rechten Krallenarm 42b. Wegen der mechanisch festen Verbindung der Krallenarme 42a, 42b mit dem Zentrierabschnitt 40 und dessen stets geschlossener Längsfuge 37 ist die Eindringtiefe der Krallen 44a, 44b auf den durch den Ueberstand der Krallen 44a, 44b über den Umfang des Zentrierabschnittes 40 gegebenen maximalen Wert beschränkt, so dass auch bei einem aus einem weichen Kunststoff, z. B. einem Thermoplast bestehenden Gehäuse 4 die Krallen 44a, 44b nicht über diese maximale Eindringtiefe hinaus in die Lochwandung 6 eingedrückt werden können und damit auch bei öfterem Einsetzen eines Wickelkontaktes in das Kontaktloch 5 eine nur geringe Verletzung der Kontaktlochwandung 6 sichergestellt ist.

Fig. 5 zeigt einen bevorzugten Federblech- Zuschnitt 1' für die Herstellung der vorstehend beschriebenen Kontakthülse 1. Der bezüglich einer Mittellinie 14 symmetrische Zuschnitt 1' weist im Bereich der drei Zonen 10, 20, 30 ein streifenförmiges Mittelgebiet 15 in der Breite des Lagerbocks 21 auf, von dem an beiden Längsseiten am einen Ende Lappen 11', 11" zur Bildung des abgestuften Ringes 11 (Fig. 1) der Kontaktstück-Trägerzone 10, in der Mitte Lappen 24a', 24b' für die Quetsch- oder Crimplappen 24a, 24b des Lagerbocks 22 und daran anschliessend Lappen 32', 32" zur Bildung der beiden Seiten des Basisteiles 32 der Drehsicherungszone 30 mit den durch Quereinschnitte 31a, 31 b voneinander getrennten Zentrierlappen 35a, 35b und Krallenarme 42a, 42b abgehen. Die Zentrierlappen 35a, 35b weisen für die Bildung des konischen Bereichs 38 (Fig. 4) schräge Schmalseiten 36a, 36b und die Krallenarme 42a, 42b vorzugsweise zur Mittellinie 15 parallele Schmalseiten 43a, 43b auf. Das streifenförmige Mittelgebiet 15 wird, wie in Fig. 4 ersichtlich ist, längs der Mittellinie 14 so gebogen, dass sich bei der Kontakthülse 1 in der Kontaktstück-Trägerzone 10 die Radien des abgestuften Ringes 11, in der Wickelpfosten-Trägerzone 20 der Lagerbock 21 und in der Drehsicherungszone 30 der Boden 33 des Basisteiles 32 ergeben. Die Lappen 11' und 11" werden kreisbogenförmig mit aneinanderstossenden Schmalseiten gebogen, so dass sich der abgestufte Ring 11 mit der Längsfuge 13 (Fig. 1) ergibt, die Lappen 24a' und 24b' werden U-förmig abgebogen, um nach Auflage des Wickelpfostens 3 auf den Lagerbock 22 die Herstellung der Quetsch- oder Crimpverbindung zu erleichtern und die Lappen 32' und 32" mit den Zentrierlappen 35a, 35b und den Krallenarmen 42a, 42b werden in die für die Drehsicherungszone 30 vorgesehene Form gebogen. Drei Schritte eines für die Bildung der Drehsicherungszone 30 möglichen Biegevorgangs sind in Fig. 6 gezeigt.

Um die Drehsicherungszone 30 in der vorstehend beschriebenen Form zu erhalten, werden bei dem ebenen Federblech-Zuschnitt 1' in einem ersten Biegeschritt (Fig. 6a) die Krallenarme 42a und 42b so z. B. nach unten gebogen, dass die die Krallen 44a, 44b bildenden unteren, von den Einschnitten 31a, 31 b (Fig. 5) fernen Ecken über die Unterseite des Zuschnittes vorstehen, die den Einschnitten 31a, 31 b nahen Ecken jedoch an den Schnittflächen verbleiben. In einem zweiten Biegeschritt (Fig. 6b) werden die Zentrierlappen 35a und 35b gewölbt und in einem dritten Biegeschritt (Fig. 6c) werden die Lappen 32' und 32" nach oben gebogen, um den Boden 33 des Basisteiles 32 zu bilden und seitlich nach aussen gebogen, um die Einbuchtungen 34a und 34b zu erhalten. Eine solche Herstellung der Kontakthülsen 1 aus Federblech-Zuschnitten 1' ist für eine wirtschaftlicher Massenfabrikation bestens geeignet.

Mit den vorstehend beschriebenen Kontakthülsen 1 können die Wickelkontakte leicht montiert und in Kontaktlöcher eingesetzt werden, wobei ein zuverlässiger Sitz des Wickelkontaktes im Kontaktloch gewährleistet ist.

## Patentansprüche

1. Wickelkontakt mit einem Wickelpfosten (3), der in einer ein Kontaktstück (2) tragenden Kontakthülse (1) aus Federblech zum zentrierten und drehfesten Halten des Wickelkontaktes in einem zylindrischen Kontaktloch (5) eines Kontaktgehäuses aus elektrisch isolierendem Kunststoff befestigt ist, dadurch gekennzeichnet, dass die Kontakthülse (1) eine Drehsicherungszone (30) aufweist, die einen Zentrierabschnitt (40) in Form eines längsgeschlitzten, den Wickelpfosten (3) mit Abstand umgebenden Ringes mit beiderseits der Längsfuge (37) einander gegenüberliegenden wellenförmig geschweiften Einbuchtungen (34a, 34b) und einen in achsialer Richtung daran anschliessenden Verkrallungsabschnitt (41) mit auf Krallenarmen (42a, 42b) einander gegenüberliegenden und seitlich über den Umfang des Zentrierabschnitttes (40) vorstehenden Krallen (44a, 44b) umfasst, wobei die Längsfuge (37) bei in ein Kontaktloch (5) eingesetzter Kontakthülse (1) geschlossen ist und bei auf den Wickelkontakt wirkenden Drehmomenten und/oder radialen Kräften die Längsfuge (37) durch die Federelemente darstellenden Einbuchtungen (34a, 34b) geschlossen gehalten und durch die feste mechanische Verbindung von Wickelpfosten (3), Zentrierabschnitt (40) und Verkrallungsabschnitt (41) je nach Richtung eines wirkenden Drehmoments die eine oder die andere Kralle (44a bzw. 44b) nur fester in die Kontaktlochwandung (6) eingedrückt wird, die Eindringtiefe der Krallen (44a, 44b) jedoch auf den durch ihren Ueberstand über den Umfang des Zentrierabschnittes (40) vorgegebenen maximalen Wert beschränt bleibt.

2. Wickelkontakt nach Anspruch 1, dadurch gekennzeichnet, dass der Zentrierabschnitt (40) an der Längsfuge (37) eine in Einschubrichtung der Hülse (1) zur Hülsen-Längsachse (7) hin abfallenden konischen Aussenflächenbereich (38) hat.

3. Wickelkontakt nach Anspruch 1 oder 2, dadurch gekennzeichnet, dass die Kontakthülse (1) in der Drehsicherungszone (30) einen dem Zentrierabschnitt (40) und dem Verkrallungsabschnitt (41) gemeinsamen Basisteil (32) mit Boden (33) und eingebuchteten, im Zentrierabschnitt (40) in Zentrierlappen (35a, 35b) und im Verkrallungsabschnitt (41) in die Krallenarme (42a, 42b) übergehenden Seitenpartien aufweist, wobei die Zentrierlappen (35a, 35b) kreisbogenförmig aufeinander zu gebogen sind und zwischen ihren Schmalseiten (36a, 36b) die Längsfuge (37) bilden und die Krallenarme (42a, 42b) von der Hülsen-Mittellinie (7) weg gespreizt sind und an ihren freien Enden je eine Kralle (44a, 44b) tragen.

4. Wickelkontakt nach Anspruch 3, dadurch gekennzeichnet, dass die Krallenarme (42a, 42b) rechteckigen Querschnitt haben und bei jedem Krallenarm (42a, 42b) an der Schmalseite (43a, 43b) die von dem Zentrierabschnitt (40) ferne äussere Ecke die über den Umfang des Zentrierabschnittes (40) vorstehende Kralle (44a bzw. 44b) ist und die dem Zentrierabschnitt (40) nahe äussere Ecke innerhalb des Umfanges des Zentrierabschnittes (40) liegt.

5. Wickelkontakt nach einem der vorangehenden Ansprüche, dadurch gekennzeichnet, dass die Kontakthülse (1) in Einschubrichtung vor der Drehsicherungszone (30) eine Wickelpfosten-Trägerzone (20) mit einem Lagerbock (21) aufweist, der durch einen Verbindungssteg (9) mit der Drehsicherungszone (30) verbunden ist und den auf ihm befestigten Wickelpfosten (3) in koaxialer Ausrichtung mit dem Zentrierabschnitt (40) hält.

6. Wickelkontakt nach Anspruch 5, dadurch gekennzeichnet, dass die Kontakthülse (1) in der Wickelpfosten-Trägerzone (20) vom Lagerbock (21) seitlich abstehende Befestigungslappen (24a, 24b) aufweist und der Wickelpfosten (3) am Lagerbock (21) mit den Befestigungslappen (24a, 24b) in einer Quetsch- oder Crimp-Verbindung festgeklemmt ist.

7. Wickelkontakt nach Anspruch 5, dadurch gekennzeichnet, dass die Kontakthülse (1) am das Kontaktstück (2) tragenden Ende eine Kontaktstück-Trägerzone (10) in Form eines abgestuften und mit dem Kontaktstück (2) und dem Wickelpfosten (3) koaxialen Ringes (11) aufweist, der mit dem Lagerbock (21) der Wickelpfosten-Trägerzone (20) durch einen zweiten Verbindungssteg (8) verbunden ist.

8. Wickelkontakt nach einem der vorangehenden Ansprüche, dadurch gekennzeichnet, dass die Kontakthülse (1) aus einem rohrförmig gerollten Federblechzuschnitt (1') besteht.

## Claims

1. Wrapping contact with a wrapping post (3) which is fixed in a contact sleeve (1) of spring sheet metal carrying a contact piece (2) for holding the wrapped contact in centered and rotation fast manner in a cylindrical contact hole (5) of a contact housing of electrically-insulating plastics material, characterised in that the contact sleeve (1) has a rotation resisting area (30) which comprises a centering portion (40) in the form of a longitudinally slit ring spaced from and surrounding the wrapping post (3) with bevelled wave-like inward bulges (34a, 34b) disposed facing one another on both sides of the longitudinal gap (37) and an axially adjoining clawing portion (41) with claws (44a, 44b) disposed opposite one another on claw arms (42a, 42b) and protruding laterally over the periphery of the centering poᵣ- tion (40), the longitudinal gap (37) being closed on the insertion of the contact sleeve (1) into a contact hole (5) and, as a result of the torques acting on the wrapped contact and/or of radial forces, the longitudinal gap (37) being kept closed by the bulges (34a, 34b) acting as spring elements, one or the other claw (44a or 44b) being pressed only more firmly into the contact hole wall (6), depending upon the direction of an effective torque, by the firm mechanical connection of wrapping post (3), centering portion (40) and clawing portion (41), while the depth of penetration of the claws (44a, 44b) is restricted to the maximum value predetermined by the extent by which they stand over the periphery of the centering portion (40).

2. Wrapping contact according to claim 1, characterised in that the longitudinal gap (37) of the centering portion (40) has an external surface area (38) falling off in the insertion direction of the sleeve (1) towards the longitudinal axis (7) of the sleeve.

3. Wrapping contact according to claim 1 or 2, characterised in that the contact sleeve (1) has in the rotation resisting area (30) a base portion (32) common to the centering portion (40) and the clawing portion (41) with bottom (33) and inwardly bulging side parts in the centering portion, in centering lugs (35a, 35b) and in the clawing section (41) extending into the clawing arms (42a, 42b), the centering lugs (35a, 35b) being bent towards one another in the form of an arc of a circle, and between their narrow sides (36a, 36b) forming the longitudinal gap (37), while the claw arms (42a, 42b) are spread away from the centre line of the sleeve (7) and carry one claw (44a, 44b) each at their free ends.

4. Wrapping contact according to claim 3, characterised in that the claw arms (42a, 42b) have a rectangular cross-section and in that on each claw arm (42a, 42b) on the narrow side (43a, 43b) the external corner distant from the centering portion (40) is the claw (44a or 44b) extending from the periphery of the centering portion (40) and the external corner close to the centering portion (40) lies within the periphery of the centering portion (40).

5. Wrapping contact according to one of the foregoing claims, characterised in that the contact sleeve (1) in the direction of insertion in front of the rotation resisting area (30) has a wrapping post supporting area (20) with a pillow block (21) which by means of a connection strap (9) is connected with the rotation resisting area (30) and supports the wrapping post (3) secured on it in coaxial alignment with the centering portion (40).

6. Wrapping contact according to claim 5, characterised in that the contact sleeve (1) has in the wrapping post supporting area (20) fixing lugs (24a, 24b) extending laterally from the pillow block (21) and in that the wrapping post (3) is clamped on the pillow block (21) with the fixing lugs (24a, 24b) in a crushing or crimping connection.

7. Wrapping contact according to claim 5, characterized in that the contact sleeve (1) has at the end supporting the contact piece (2) a contact piece support area (10) in the form of a stepped ring co-axial with the contact piece (2) and the wrapping post (3) which ring is connected with the pillow block (21) of the wrapping post supporting area (20) by means of a second connection strap (8).

8. Wrapping contact according to one of the foregoing claims, characterised in that the contact sleeve (1) consists of a portion of spring metal plate (1') rolled in the manner of a tube.

## Revendications

1. Contact à enroulement avec un jambage d'enroulement (3) qui est fixé dans une douille de contact (1) en tôle élastique à ressorts portant une pièce de contact (2) pour le centrage et le maintien stationnaire en rotation du contact d'enroulement dans un trou cylindrique de contact (5) d'un boîtier de contact en une matière synthétique électriquement isolante, caractérisé en ce que la douille de contact (1) présente une zone de blocage en rotation (30) qui comprend un segment de centrage (40) ayant la forme d'une bague longitudinalement fendue entourant, à une certaine distance, le jambage d'enroulement (3) avec, des deux côtés de l'entaille longitudinale (37), des dentelures creusées de forme ondulée (34a, 34b) face à face et un segment de serrage (41) qui s'y raccorde en direction axiale avec, sur des bras de serrage (42a, 42b), des griffes (44a, 44b) face à face et faisant saillie latéralement au-delà du pourtour du segment de centrage (40), l'entaille longitudinale (37) étant fermée lorsqu'une douille de contact (1) est placée dans un trou de contact (5) et lorsqu'un moment de rotation et/ou des forces radiales agissent sur le contact à enroulement, l'entaille longitudinale (37) est maintenue fermée par les dentelures (34a, 34b) représentant des éléments à ressort et, par la jonction mécanique solide du jambage d'enroulement (3), du segment de centrage (40) et du segment de blocage (41), selon la direction du moment rotatif qui agit, l'une ou l'autre griffe (44a ou 44b) est pressée plus fortement dans la paroi du trou de contact (6), la profondeur de pénétration des griffes (44a, 44b) étant cependant limitée à la valeur maximale prédéterminée par leur projection au-delà du pourtour du segment de centrage (40).

2. Contact à enroulement selon la revendication 1, caractérisé en ce que le segment de centrage (40) a, sur l'entaille longitudinale (37), une partie de surface externe (38) déclinant de manière conique par rapport à l'axe longitudinal (7) de la douille en direction d'enfoncement de la douille (1).

3. Contact à enroulement selon la revendication 1 ou 2, caractérisé en ce que la douille de contact (1) présente dans la zone de blocage en rotation (30), une partie de base (32) commune au segment de centrage (40) et au segment de blocage (41) avec un fond (33) et des parties latérales dentelées se convertissant, dans le segment de centrage (40), en pattes de centrage (35a, 35b) et dans le segment de blocage (41) en bras de blocage (42a, 42b), les pattes de centrage (35a, 35b) étant courbées l'une vers l'autre en forme d'arc de cercle et elles forment, entre leurs côtés étroits (36a, 36b) l'entaille longitudinale (37) et les bras de serrage (42a, 42b) s'écartent à partir de la ligne médiane (7) de la douille pour porter, à leur extrémité libre, une griffe (44a, 44b).

4. Contact à enroulement selon la revendication 3, caractérisé en ce que les bras de serrage (42a, 42b) ont une section transversale rectangulaire et pour chaque bras de serrage (42a, 42b), sur le côté étroit (43a, 43b) le coin le plus éloigné du segment de centrage (40) forme la griffe (44a ou 44b) qui dépasse au-delà du pourtour du segment de centrage (40) et le coin externe le plus proche du segment de centrage (40) se trouve à l'intérieur du pourtour du segment de centrage (40).

5. Contact à enroulement selon l'une quelconque des revendications précédentes caractérisé en ce que la douille de contact (20) présente, en direction d'enfoncement, avant la zone de blocage en rotation (30), une zone de support (20) du jambage de l'enroulement avec un support d'appui (21) qui est relié, par une nervure de jonction (9) à la zone de blocage en rotation (30) et qui maintient, en position coaxiale avec le segment de centrage (40), le jambage d'enroulement (30) qui lui est fixé.

6. Contact à enroulement selon la revendication 5, caractérisé en ce que la douille de contact (1) présente, dans la zone de support du jambage d'enroulement (20), des pattes de fixation (24a, 24b) dépassant latéralement du support d'appui (21), et le jambage d'enroulement (3) est fixé solidement au support d'appui (21) au moyen des pattes de fixation (24a, 24b) par sertissage.

7. Contact à enroulement selon la revendication 5, caractérisé en ce que la douille de contact (1), à son extrémité portant la pièce de contact (2), présente une zone de support (10) de la pièce de contact, sous la forme d'une bague échelonnée et coaxiale à la pièce de contact (2) et au jambage d'enroulement (3), et qui est reliée au support d'appui (21) de la zone de support (20) du jambage d'enroulement, par une deuxième nervure de jonction (8).

8. Contact à enroulement selon l'une des revendications précédentes caractérisé en ce que la douille de contact (1) se compose d'un tronçon de tôle élastique à ressorts (1') enroulé en forme de tube.
